# FASCICULE DE BREVET EUROPEEN

(11) **EP 3 183 200 B1**
(45) Date de publication et mention de la délivrance du brevet: **21.11.2018**
(21) Numéro de dépôt: 15759842.6
(22) Date de dépôt: 08.07.2015
(51) Int. Cl.: B66C 1/10, B25H 1/00

(54) **SYSTÈME DE MANUTENTION D'UN BLOC MOTEUR DE VÉHICULE AUTOMOBILE**
HANDHABUNGSSYSTEM FÜR EINEN KRAFTFAHRZEUG-MOTORBLOCK
HANDLING SYSTEM FOR A MOTOR VEHICLE ENGINE BLOCK

(30) Priorité: 20.08.2014 FR 1457891
(43) Date de publication de la demande: 28.06.2017
(73) Titulaire: PSA Automobiles SA, 78300 Poissy (FR)
(72) Inventeur: HOLZMANN, Robert, 95800 Courdimanche (FR)
(74) Mandataire: Bourguignon, Eric Pascal Jean
(86) Numéro de dépôt international: PCT/FR2015/051885
(87) Numéro de publication internationale: WO 2016/027016

(56) Documents cités:
- EP-A1- 0 611 726
- WO-A1-96/26043
- DE-U- 7 240 356
- DE-U1- 9 414 356
- DE-U1-202005 016 808
- JP-A- 2002 114 478
- US-A- 3 652 057
- US-A- 4 030 705
- US-B1- 6 435 360
- US-B1- 6 666 442

## Description

L'invention a trait au domaine de l'automobile.

Pour diverses raisons, il peut être nécessaire de manoeuvrer le bloc moteur d'un véhicule automobile, en particulier pour avoir accès à la boîte de vitesses.

Dans la chaîne de montage des véhicules, la boîte de vitesses est d'abord montée sur le moteur, puis celui-ci est inséré dans la caisse du véhicule automobile qui définit son environnement final. Le moteur est ensuite connecté aux diverses pièces auxiliaires.

La boîte de vitesses est l'un des éléments de transmission du groupe motopropulseur (GMP). Il est parfois nécessaire de la remplacer ou de la réparer, l'opérateur mécanicien devant alors déplacer le moteur avec sa boîte de vitesses, afin de libérer l'accès à cette dernière.

On connaît des supports de levage pour moteur et boîte de vitesses comprenant une traverse pourvue de deux ailes latérales à écartement réglable, montées coulissantes en translation sur la traverse, ces ailes formant pieds supports montés pivotant à 360° suivant un axe perpendiculaire à la traverse, chaque pied comprenant deux patins en caoutchouc venant en appui sur le bord supérieur des ailes du véhicule. La traverse comprend une ou deux tiges portant une chaîne destinée à ceinturer le moteur, le levage de la chaîne étant manuel ou non. On peut se référer, par exemple, au document EP611726.

Les modèles de véhicules comportent de plus en plus fréquemment des éléments de carrosserie en matériau polymère, notamment des ailes avant, interdisant l'appui d'une traverse de levage sur le bord de ces ailes.

En conséquence, les supports de levage pour moteur et boîte de vitesses actuellement commercialisés sont inadaptés. Faute d'équipement de levage adéquat, les opérateurs doivent employer d'une part un cric roulant pour soutenir et descendre le moteur lors de la dépose de la boîte de vitesses, et d'autre part une grue d'atelier pour soutenir la boîte de vitesses. Ces deux opérations nécessitent la présence de deux personnes et ne permettent pas de bonnes conditions de travail, tant du point de vue de l'ergonomie que de la sécurité. Il est connu du document DE 72 40 356 U un système de manutention de moteur comprenant une traverse sur laquelle est monté un bras et deux adaptateurs ayant des montants de longueur réglable dont l'extrémité inférieure est destinée à coopérer avec un élément d'une voiture.

L'invention vise à résoudre les problèmes présentés par les dispositifs de l'art antérieur.

La sécurité du mécanicien et la simplicité du dispositif de manutention sont également des objectifs poursuivis.

A cet effet, il est proposé, en premier lieu, un système de manutention d'un bloc moteur, ce système de manutention comprenant une traverse, un bras de maintien monté sur la traverse, et au moins deux patins montés sur la traverse et positionnés de part et d'autre du bras de maintien, ce système comprenant :
- une paire d'adaptateurs, chaque adaptateur comprenant au moins un montant dont la longueur est réglable, une extrémité inférieure du montant étant propre à venir coopérer avec un longeron de la caisse de véhicule automobile, ce longeron étant situé sur la caisse en contrebas de la traverse,
- une platine fixée à une extrémité supérieure du montant, sur laquelle peuvent venir s'appuyer les patins, la platine comprenant au moins une rainure oblongue,
- chaque adaptateur comprenant deux galets comprenant un perçage, le perçage étant situé en regard de la rainure oblongue pratiquée dans la platine.

Diverses caractéristiques supplémentaires peuvent, dans le cadre des revendications dépendantes, être prévues, seules ou en combinaison :
- le dispositif comprend un adaptateur gauche et un adaptateur droit munis tous deux de deux montants ;
- les montants comprennent un tube supérieur et un tube inférieur, chaque tube comprenant une série de trous destinés à régler la hauteur du montant ;
- le tube supérieur comprend à une extrémité supérieure, une rondelle de contact coopérant avec une surface inférieure de la platine ;
- la platine présente une section en forme de U ;
- le tube inférieur de l'adaptateur gauche comprend une extrémité inférieure filetée et le tube inférieur de l'adaptateur droit comprend à une extrémité inférieure un trou d'indexage.

Il est proposé, en second lieu, un procédé de montage d'un système de manutention tel que précédemment décrit dans lequel celui-ci comprend les étapes :
- de montage des adaptateurs sur une caisse de véhicule automobile,
- de pose de la traverse de manutention sur les adaptateurs, les patins étant en appui sur la platine,
- d'accroche du moteur, par exemple à l'aide de chaînes,
- de retrait des fixations du moteur sur la caisse du véhicule.

D'autres caractéristiques et avantages de l'invention apparaîtront plus clairement et de manière concrète à la lecture de la description ci-après de modes de réalisation, laquelle est faite en référence aux dessins annexés dans lesquels :
- la figure 1 est une vue en perspective d'un véhicule automobile sur lequel est monté un système de manutention d'un bloc moteur ;
- la figure 2 est une vue en perspective du système de manutention et du bloc moteur ;
- la figure 3 est une vue éclatée en perspective de l'adaptateur droit ;
- la figure 4 est une vue éclatée en perspective de l'adaptateur gauche ;
- la figure 5 est une vue en perspective des tubes inférieurs des montants selon un deuxième mode de réalisation.

Sur la figure 1, est représentée une caisse **1** d'un véhicule **2** automobile munie d'un système **3** de manutention d'un moteur **4,** ce moteur **4** étant situé à l'avant du véhicule **2.**

Le moteur **4** comprend une boîte de vitesses (non représentée), montée sur celui-ci. En pratique, et comme il l'a déjà été évoqué, la boîte de vitesses est difficilement accessible lorsque le moteur **4** est monté dans la caisse **1** du véhicule **2** automobile.

Le système **3** de manutention comprend une traverse **5** longiligne munie de deux poutres **6** à section rectangulaire. Les poutres **6** sont rendues solidaires l'une de l'autre par une série de ponts **7** de fixation. Dans le mode de réalisation représenté sur les figures, les ponts **7** de fixation sont au nombre de quatre et présentent une forme cylindrique. Chaque extrémité **8** des ponts **7** de fixation loge dans une ouverture **9** circulaire pratiquée dans chaque poutre **6.** Les poutres **6** sont espacées et positionnées l'une en regard de l'autre de sorte à définir un rail **10.**

Le système **3** de manutention comprend un bras **11** de maintien muni d'une manivelle **12** de réglage. Le bras **11** de maintien comprend à une extrémité **13** un embout **14** sur lequel sont montées deux portions de chaîne **15** métallique. Chaque chaîne **15** comprend une attache **16** destinée à accrocher une zone du moteur **4** prévue à cet effet.

La traverse **5** est équipée d'un patin **17,** de part et d'autre du bras **11** de maintien. Chaque patin **17** comprend un support **18,** une tige **19** et une manivelle **20** de blocage. La manivelle **20** de blocage permet de bloquer la translation du patin **17** sur le rail **10.** La tige **19** est montée en liaison pivot sur le support **18.** Ainsi, la tige **19** (et par conséquent la traverse **5**) peut être inclinée par rapport au support **18.** Autrement dit, il est possible d'incliner à souhait la tige **19** par rapport à la verticale. Un pion **21** de blocage permet de figer l'inclinaison.

Les patins **17** doivent être posés sur une surface sensiblement plane afin de conférer un maximum de sécurité. Cependant, les véhicules ne disposent pas forcément de zones planes au niveau de leur compartiment moteur.

Le système **3** de manutention comprend un adaptateur **22** droit et un adaptateur **23** gauche respectivement représentés sur les figures 3 et 4. Les adaptateurs **22, 23** permettent aux patins **17** de prendre appui sur des zones planes. Les adaptateurs **22, 23** sont montés de façon à ce qu'ils soient solidaires de la caisse **1** du véhicule **2** automobile.

En l'espèce, la caisse **1** comprend de part et d'autre un longeron **24** droit et un longeron **25** gauche. Le longeron **25** gauche comprend deux orifices **26** dont une paroi interne est taraudée (taraudage non représenté). L'adaptateur **23** gauche comprend une platine **27** dont la section est en forme de U, une paire de galets **28** et deux montants **29** télescopiques.

Chaque montant **29** de l'adaptateur **23** gauche comprend un tube **30** inférieur et un tube **31** supérieur. Les tubes **30, 31** inférieur et supérieur sont munis d'une série de trous **32.** Le tube **30** inférieur est monté de manière télescopique dans le tube **31** supérieur. La translation du tube **31** supérieur par rapport au tube **30** inférieur est bloquée grâce à un pion **33.** Le blocage se fait en positionnant un trou **32** du tube **31** supérieur en regard d'un trou **32** du tube **30** inférieur puis en y insérant le pion **33.** Une extrémité **34** inférieure du tube **30** inférieur est filetée (filetage non représenté sur les figures). Le tube **31** supérieur comprend à une extrémité **35** supérieure, une rondelle **36** de contact coopérant avec une surface **37** inférieure de la platine **27.** La platine **27** comprend au moins une rainure **38** oblongue définissant un chemin. Dans le mode de réalisation représenté, la platine **27** comprend deux rainures **38** oblongues. Deux galets **28** dont la section est sensiblement trapézoïdale, sont montés coulissants sur la platine **27.** Le mouvement des galets **28** est bloqué par une vis **39** de blocage vissée dans le galet **28** au travers d'un perçage **40** pratiqué dans celui-ci. La vis **39** de blocage passe à travers la rainure **38** et est finalement vissée dans un logement **41** du tube **31** supérieur.

Le montage de l'adaptateur **23** gauche se fait en fixant tout d'abord l'ensemble tube **30** inférieur et tube **31** supérieur (soit le montant **29**) sur le longeron **25** gauche de la caisse **1** du véhicule **2** automobile. La fixation se fait en vissant chaque montant **29** dans un orifice **26.** Cette opération terminée, la platine **27** est alors posée sur les rondelles **36** de contact, le perçage **40** des galets **28** et les rainures **38** des platines **27** étant positionnés en regard des logements **41.** Les vis **39** de blocage sont alors vissées afin de figer l'adaptateur **23** gauche.

L'adaptateur **22** droit, représenté sur la figure 3, est similaire en tout point à l'adaptateur **23** gauche à l'exception du tube **30** inférieur. Le tube **30** inférieur de l'adaptateur **22** droit comprend un trou **42** d'indexage destiné à coopérer avec un goujon **43** de la caisse **1** du véhicule **2** automobile.

Le tube **30** inférieur peut prendre différentes formes afin de se conformer aux particularités de la caisse **1** du véhicule **2** automobile. Dans un second mode de réalisation représenté sur la figure 5, l'extrémité du tube **30** inférieur permet de se conformer à une paroi de carrosserie. Le tube **30** inférieur comprend des profilés **44** définissant des encoches **45** destinées à coopérer avec une paroi (non représentée) d'un longeron de la caisse **1.**

Le montage du système de manutention comprend avantageusement la mise en place des adaptateurs, le positionnement de la traverse **5,** les patins **28** étant en appui et fixés sur les platines **27,** l'élingage du moteur côté boite de vitesses, par exemple à l'aide d'une chaîne **15.** Après dépose du support de boîte de vitesses, le moteur peut être descendu à la hauteur souhaitée, par desserrage de la manivelle **12.** La dépose de la boîte de vitesses est alors effectuée.

Ainsi, une fois le système **3** de manutention monté sur le véhicule **2,** les fixations du moteur **4** sont retirées. Le moteur **4** a alors naturellement tendance à basculer vers l'avant ou vers l'arrière. Les chaînes **15** maintiennent le moteur **4,** l'empêchant de buter sur la caisse **1** du véhicule **2.** Afin de dégager la boîte de vitesses, la longueur des montants **29** de l'adaptateur **22** droit est raccourcie. Le bloc moteur, sous son propre poids, tangue du côté où la longueur des montants **29** est raccourcie, en l'occurrence du côté de l'adaptateur **22** droit. Une fois que l'accès à la boîte de vitesses est dégagé, le mécanicien peut la retirer en passant sous le véhicule et la remplacer.

L'opération inverse est effectuée pour remonter le moteur **4.**

Le système **3** de manutention offre sécurité et rapidité sur des véhicules et s'adapte à une large gamme de véhicules automobiles. Un seul opérateur est nécessaire pour maintenir le moteur.

Les points d'appui de la traverse sont placés à l'intérieur du compartiment moteur, au voisinage des points de fixation du groupe motopropulseur. Le système de manutention ne nécessite ainsi aucun appui sur le bord supérieur des ailes du véhicule. Le système de manutention peut être employé pour des véhicules comprenant des ailes en matériau polymère ou autre matériau pouvant présenter un matage lors de l'application d'une contrainte. Le système de manutention peut également être employé pour des véhicules comprenant des ailes dont le bord supérieur est fortement incliné par rapport à l'horizontale.

## Revendications

1. Système (**3**) de manutention d'un bloc moteur (**4**), ce système (**3**) de manutention comprenant une traverse (**5**), un bras (**11**) de maintien monté sur la traverse (**5**), et au moins deux patins (**17**) montés sur la traverse (**5**) et positionnés de part et d'autre du bras (**11**) de maintien, ledit système (**3**) comprenant:
- une paire d'adaptateurs (**22, 23**), chaque adaptateur (**22, 23**) comprenant au moins un montant (**29**) dont la longueur est réglable, une extrémité (**34**) inférieure du montant (**29**) étant propre à venir coopérer avec un longeron (**24, 25**) de la caisse (**1**) de véhicule (**2**) automobile, ce longeron (**24, 25**) étant situé sur la caisse (**1**) en contrebas de la traverse (**5**),
ledit système (**3**) étant **caractérisé en ce qu'**il comprend en outre :
- une platine (**27**) fixée à une extrémité (**35**) supérieure du montant (**29**), sur laquelle peuvent venir s'appuyer les patins (**17**), la platine (**27**) comprenant au moins une rainure (**38**) oblongue,
- chaque adaptateur (**22, 23**) comprenant deux galets (**28**) comprenant un perçage (**40**), le perçage (**40**) étant situé en regard de la rainure (**38**) oblongue pratiquée dans la platine (**27**).

2. Système (**3**) selon la revendication 1 **caractérisé en ce que** celui-ci comprend un adaptateur (**23**) gauche et un adaptateur (**22**) droit munis tous deux de deux montants (**29**).

3. Système (**3**) selon l'une quelconque des revendications précédentes **caractérisé en ce que** les montants (**29**) comprennent un tube (**31**) supérieur et un tube (**30**) inférieur, chaque tube (**30, 31**) comprenant une série de trous (**32**) destinés à régler la hauteur du montant (**29**).

4. Système (**3**) selon la revendication 3 **caractérisé en ce que** le tube (**31**) supérieur comprend à une extrémité (**35**) supérieure, une rondelle (**36**) de contact coopérant avec une surface (**37**) inférieure de la platine (**27**).

5. Système (**3**) selon l'une quelconque des revendications précédentes **caractérisé en ce que** la platine (**27**) présente une section en forme de U.

6. Système (**3**) selon l'une quelconque des revendications 3 ou 4, **caractérisé en ce que** le tube (**30**) inférieur de l'adaptateur (**23**) gauche comprend une extrémité (**34**) inférieure filetée et le tube (**30**) inférieur de l'adaptateur (**22**) droit comprend à une extrémité (**34**) inférieure un trou (**42**) d'indexage.

7. Procédé de montage d'un système (**3**) de manutention selon l'une quelconque des revendications précédentes **caractérisé en ce que** celui-ci comprend les étapes :
- de montage des adaptateurs (**22, 23**) sur une caisse (**1**) de véhicule (**2**) automobile,
- de pose de la traverse (**5**) de manutention sur les adaptateurs (**22, 23**), les patins (**17**) étant en appui sur la platine (**27**),
- d'accroche du moteur (**4**),
- de retrait des fixations du moteur (**4**) sur la caisse (**1**) du véhicule (**2**) automobile.

## Patentansprüche

1. Handhabungssystem (3) für einen Motorblock (4), wobei dieses Handhabungssystem (3) einen Querträger (5), einen Haltearm (11), der auf den Querträger (5) montiert ist, und mindestens zwei Kufen (17), die auf den Querträger (5) montiert und zu beiden Seiten des Haltearms (11) positioniert sind, umfasst, wobei das System (3) Folgendes umfasst:
- ein Paar von Adaptern (22, 23), wobei jeder Adapter (22, 23) mindestens einen Ständer (29) umfasst, dessen Länge einstellbar ist, wobei ein unteres Ende (34) des Ständers (29) geeignet ist, mit einem Längsträger (24, 25) der Karosserie (1) des Kraftfahrzeugs (2) zusammenzuwirken, wobei dieser Längsträger (24, 25) auf der Karosserie (1) nach unten von dem Querträger (5) liegt, System (3) **dadurch gekennzeichnet, dass** es außerdem Folgendes umfasst:
- eine Platte (27), die an einem oberen Ende (35) des Ständers (29) befestigt ist, auf der die Kufen (17) zum Aufliegen kommen können, wobei die Platte (27) mindestens eine längliche Nut (38) umfasst,
- wobei jeder Adapter (20, 23) zwei Walzen (28) umfasst, die eine Bohrung (40) umfassen, wobei die Bohrung (40) gegenüber der länglichen Nut (38), die in der Platte (27) angelegt ist, liegt.

2. System (3) nach Anspruch 1, **dadurch gekennzeichnet, dass** es einen linken Adapter (23) und einen rechten Adapter (22) umfasst, die beide mit zwei Ständern (29) versehen sind.

3. System nach einem der vorhergehenden Ansprüche, **dadurch gekennzeichnet, dass** die Ständer (29) eine obere Röhre (31) und eine untere Röhre (30) umfassen, wobei jede Röhre (30, 31) eine Reihe von Bohrungen (32) umfasst, die dazu bestimmt sind, die Höhe des Ständers (29) einzustellen.

4. System (3) nach Anspruch 3, **dadurch gekennzeichnet, dass** die obere Röhre (31) an einem oberen Ende (35) eine Kontaktscheibe (36) umfasst, die mit einer unteren Oberfläche (37) der Platte (27) zusammenwirkt.

5. System (3) nach einem der vorhergehenden Ansprüche, **dadurch gekennzeichnet, dass** die Platte (27) einen U-förmigen Abschnitt umfasst.

6. System (3) nach einem der Ansprüche 3 oder 4, **dadurch gekennzeichnet, dass** die untere Röhre (30) des linken Adapters (23) ein unteres Gewindeende (34) umfasst, und dass die untere Röhre (30) des rechten Adapters (22) an einem unteren Ende (34) eine Positionierungsbohrung (42) umfasst.

7. Montageverfahren eines Handhabungssystems (3) nach einem der vorhergehenden Ansprüche, **dadurch gekennzeichnet, dass** dieses die folgenden Schritte umfasst:
- Montage der Adapter (22, 23) auf die Karosserie (1) des Kraftfahrzeugs (2),
- Ablegen des Handhabungsquerträgers (5) auf den Adaptern (22, 23), wobei die Kufen (17) auf der Platte (27) aufliegen,
- Anhängen des Motors (4),
- Zurückziehen der Befestigungen des Motors (4) auf der Karosserie (1) des Kraftfahrzeugs (2) .

## Claims

1. A system (3) for handling an engine block (4), this handling system (3) including a crossmember (5), a holding arm (11) mounted on the crossmember (5), and at least two shoes (17) mounted on the crossmember (5) and positioned on either side of the holding arm (11), said system (3) including:
- a pair of adapters (22, 23), each adapter (22, 23) including at least one post (29), the length of which is adjustable, a lower end (34) of the post (29) being suitable to come to cooperate with a side member (24, 25) of the body (1) of the motor vehicle (2), this side member (24, 25) being situated on the body (1) below the crossmember (5), said system being **characterized in that** it further includes:
- a plate (27) fixed at an upper end (35) of the post (29), on which the shoes (17), the plate (27) including at least one oblong groove (38) can come to rest,
- each adapter (22, 23) including two rollers (28), including a bore (40), the bore (40) being situated facing the oblong groove (38) formed in the plate (27).

2. The system (3) according to Claim 1, **characterized in that** the latter includes a left adapter (23) and a right adapter (22), both provided with two posts (29).

3. The system (3) according to any one of the preceding claims, **characterized in that** the posts (29) include an upper tube (31) and a lower tube (30), each tube (30, 31) including a series of holes (32) intended to adjust the height of the post (29).

4. The system (3) according to Claim 3, **characterized in that** the upper tube (31) includes an upper end (35), a contact washer (36) cooperating with a lower surface (37) of the plate (27).

5. The system (3) according to any one of the preceding claims, **characterized in that** the plate (27) has a U-shaped cross-section.

6. The system (3) according to any one of Claims 3 or 4, **characterized in that** the lower tube (30) of the left adapter (23) includes a lower threaded end (34), and the lower tube (30) of the right adapter (22) includes at a lower end (34) an indexing hole (42).

7. A mounting method of a handling system (3) according to any one of the preceding claims, **characterized in that** the latter includes the steps:
- of mounting the adapters (22, 23) on a body (1) of a motor vehicle (2),
- of placing the handling crossmember (5) on the adapters (22, 23), the shoes (17) resting on the plate (27),
- of anchoring of the engine (4),
- of withdrawal of the attachments of the engine (4) on the body (1) of the motor vehicle (2).
